# EUROPÄISCHE PATENTSCHRIFT

(11) **EP 2 469 179 B1**
(45) Veröffentlichungstag und Bekanntmachung des Hinweises auf die Patenterteilung: **21.09.2016**
(21) Anmeldenummer: 11193926.0
(22) Anmeldetag: 16.12.2011
(51) Int. Cl.: F24C 15/04

(54) **Haushaltsgerätetür**
Household appliance door
Porte d'appareil ménager

(30) Priorität: 22.12.2010 DE 102010063936
(43) Veröffentlichungstag der Anmeldung: 27.06.2012
(73) Patentinhaber: BSH Hausgeräte GmbH, 81739 München (DE)
(72) Erfinder: Dankwardt, Thomas, 76131 Karlsruhe (DE); Essert, Michael, 76684 Östringen (DE); Hintermayer, Manfred, 76185 Karlsruhe (DE); Sickert, Kerstin, 75015 Bretten (DE)

(56) Entgegenhaltungen:
- EP-A1- 1 505 353
- EP-A2- 1 571 892
- EP-A2- 1 850 072
- DE-A1-102005 033 225
- DE-A1-102005 037 020

## Beschreibung

Die Erfindung betrifft eine Haushaltsgerätetür, welche eine flächige Frontabdeckung aufweist, wobei die Frontabdeckung an ihrer Rückseite linksseitig und rechtsseitig je ein senkrecht ausgerichtetes Türprofil aufweist.

Es sind bisher Backofentüren mit auf eine Frontscheibe aufgeklebten Profilen bekannt. Diese Profile sind geometriebedingt nur aufwendig herstellbar und bringen für einen erforderlichen Klebeprozess hohe Toleranzen mit sich. Außerdem wird die Temperatur einer Innenscheibe über dieses Klebeprofil zu dessen Klebefläche an die Frontscheibe übertragen und führt daher zu hohen Temperaturzonen an der Frontscheibe.

Es ist die **Aufgabe** der vorliegenden Erfindung, die Nachteile des Standes der Technik zumindest teilweise auszuräumen und insbesondere eine besonders kostengünstige und einfach montierbare Haushaltsgerätetür bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar.

Die Haushaltsgerätetür weist eine flächige Frontabdeckung auf, wobei die Frontabdeckung an ihrer Rückseite linksseitig und rechtsseitig je ein senkrecht ausgerichtetes Türprofil aufweist. An der Rückseite der Frontabdeckung ist insbesondere linksseitig und rechtsseitig jeweils ein Satz aus einem oberen Befestigungselement und einem unteren Befestigungselement angebracht, wobei an dem linksseitigen Satz und an dem rechtsseitigen Satz jeweils ein Türprofil angebracht ist.

Die unteren Befestigungselemente weisen eine U-profilartige Grundform auf, die mit ihren flachen Grundseiten an der Frontabdeckung angebracht sind. Das weitere Türelement umfasst zwei Türscharniere, welche jeweils an einem unteren Befestigungselement angebracht sind.

Durch diese modulare Bauweise lassen sich kostengünstige Türelemente oder Einzelbauteile mit einer vergleichsweise einfachen Bauteilgeometrie einsetzen. Durch die einfachen Bauteilgeometrien lässt sich zudem ohne maschinellen Mehraufwand eine höhere Fertigungsprozessgenauigkeit erreichen. Auch lässt sich durch den modularen Aufbau eine Positionsvariabilität, z.B. Höhenvariabilität, der Bauteile mit zumindest einigen identischen Bauteilen erreichen. Beispielsweise brauchen für verschieden hohe Haushaltsgerätetüren (bspw. eines Doppelbackofens und eines Doppelkompaktbackofens usw.) nur die Türprofile variabel gestaltet werden, während andere Bauteile wie die Befestigungselemente, Türabdeckungen, Türgriffe identisch bleiben können. Insbesondere können einheitliche Klebebaugruppen verwendet werden. Durch die im Vergleich zu den Türprofilen kürzeren Befestigungselemente ist ferner ein Wärmetransport zu der Frontabdeckung, insbesondere Frontscheibe, hin reduzierbar.

Die Frontabdeckung kann insbesondere eine Frontscheibe sein, welche insbesondere vollflächig ausgestaltet oder mittels eines Rahmens eingerahmt sein kann.

Es ist eine zur Steigerung der Modularität und somit flexiblen und kostengünstigen Bauweise vorteilhafte Ausgestaltung, dass an zumindest zwei gleichartigen Befestigungselementen mindestens ein weiteres Türelement oder Einzelbauteil angebracht ist.

Es ist noch eine zur Steigerung der Modularität vorteilhafte Ausgestaltung, dass das weitere Türelement eine oberseitige Türabdeckung umfasst oder ist, welche an den oberen Befestigungselementen befestigt ist.

Es ist auch noch eine zur Steigerung der Modularität vorteilhafte Ausgestaltung, dass das weitere Türelement ein Schwenkgriff umfasst oder ist, welcher an den oberen Befestigungselementen befestigt ist. Durch den Schwenkgriff kann die Haushaltsgerätetür insbesondere in ein Gehäuse des Haushaltsgeräts eingeschoben werden ("Slide"-Anordnung).

Es ist noch eine zur Steigerung der Modularität vorteilhafte weitere Ausgestaltung, dass das weitere Türelement mindestens eine Zwischenscheibe und/oder eine Innenscheibe umfasst oder ist, welche an den oberen Befestigungselementen und den unteren Befestigungselementen befestigt ist.

Es ist ferner eine Ausgestaltung, dass die unteren Befestigungselemente einen Auflagebereich aufweisen, auf denen die Zwischenscheibe und/oder die Innenscheibe aufgesetzt ist, und die oberen Befestigungselemente einen Befestigungsbereich zum Befestigen der Zwischenscheibe und/oder der Innenscheibe aufweisen.

Es ist eine Weiterbildung, dass die oberen Befestigungselemente als Rastelemente zum verrastenden Befestigen der Scheibe(n) ausgebildet sind. So lässt sich eine besonders einfache Montage erreichen. Die oberen Befestigungselemente können insbesondere mit oder als federnde Klemmen oder Laschen ausgestaltet sein, was eine besonders einfache Bauteilgeometrie ermöglicht.

Es ist eine für eine preiswerte Herstellung vorteilhafte Ausgestaltung, dass die oberen Befestigungselemente und die unteren Befestigungselemente Blechteile sind. Die Blechteile können zudem zumindest bereichsweise einfach als federnde Rastaufnahmen usw. ausgestaltet werden.

Es ist außerdem eine Ausgestaltung, dass die oberen Befestigungselemente und die unteren Befestigungselemente eine U-profilartige Grundform aufweisen. Diese ist einfach herstellbar, stabil und flexibel ausgestaltbar.

Es ist noch eine Ausgestaltung, dass die oberen Befestigungselemente und die unteren Befestigungselemente an der Frontabdeckung aufgeklebt sind. Dies ermöglicht eine flexibel positionierbare und kostengünstige Befestigung. Insbesondere falls die Befestigungselemente eine U-profilartige Grundform aufweisen, können sie als Klebewinkel verwendet werden. Insbesondere bei der Klebung kann auf eine Lackierung verzichtet werden, eine Vorbehandlung (z.B. Schleifen) der Klebewinkel kann entfallen.

Es ist ferner eine Ausgestaltung, dass die oberen Befestigungselemente und die unteren Befestigungselemente eine gemeinsame Länge von nicht mehr als einer Hälfte, insbesondere von nicht mehr als einem Drittel, einer Höhe der Frontabdeckung einnehmen. So kann ein Wärmefluss zu der Frontabdeckung wirkungsvoll reduziert werden.

Allgemein kann die Haushaltstür folgende Merkmale aufweisen:

Die Haushaltstür weist einen mehrteiligen Grundaufbau auf, und zwar insbesondere mit kleinen, auf einer Rückseite der Frontabdeckung, insbesondere Frontscheibe, aufgeklebten Befestigungselementen, insbesondere Befestigungswinkeln, oben und unten und daran befestigten, insbesondere verschraubten, Türprofilen.

Die oberen Befestigungswinkel können beispielsweise folgende Funktionen erfüllen: (i) Aufnahme eines Schwenkgriffs, insbesondere für ein Einschieben der Tür in ein Gehäuse des Haushaltsgeräts ("Slide"), (ii) Aufnahme einer oberseitigen (Tür-)Blende, (iii) Befestigungspunkt für Türprofile (Ersatz für Klebeprofile) und/oder (iv) Aufnahme von Scheiben, insbesondere Zwischenscheibe(n) und/oder einer Innenscheibe.

Die unteren Befestigungswinkel können beispielsweise folgende Funktionen erfüllen: (v) Aufnahme geklippster, gesteckter oder verschraubter Scharniere, (vi) Aufnahme von Zwischenscheibe(n), (vii) Aufnahme einer Innenscheibe (7) und/oder Befestigungspunkt für Türprofile (Ersatz f. Klebeprofile).

Die Haushaltstür kann insbesondere eine Backofentür sein.

Die Aufgabe wird auch gelöst durch ein Haushaltsgerät mit mindestens einer solchen Haushaltsgerätetür. Das Haushaltsgerät kann insbesondere ein Gargerät sein und die Haushaltsgerätetür folglich eine Gargerätetür. Das Gargerät kann insbesondere ein Backofen, ein Mikrowellenofen und/oder ein Dampfgarer usw. sein. Die Haushaltstür kann folglich insbesondere eine Backofentür sein.

In den folgenden Figuren wird die Erfindung anhand eines Ausführungsbeispiels schematisch genauer beschrieben.
- Fig.1: zeigt als Explosionsdarstellung in Schrägansicht eine erfindungsgemäße Haushaltsgerätetür mit oberen Befestigungselementen und unteren Befestigungselementen;
- Fig.2: zeigt in Schrägansicht ein oberes Befestigungselement der erfindungsgemäßen Haushaltsgerätetür und
- Fig.3: zeigt in Schrägansicht ein unteres Befestigungselement der erfindungsgemäßen Haushaltsgerätetür.

**Fig.1** zeigt als Explosionsdarstellung in Schrägansicht eine Haushaltsgerätetür in Form einer Backofentür 1. Die Backofentür 1 weist eine frontseitige Frontabdeckung in Form einer Frontplatte 2 oder Frontscheibe aus Glas auf. Die (nicht durchsichtig gezeichnete) Frontplatte 2 kann ein umlaufendes Dekor, Abdeckung usw. aufweisen, welche(s) ein mittiges Sichtfenster freilässt. An ihrer Rückseite 3 sind an der Frontplatte 2 zwei obere Befestigungselemente 41, 4r und zwei untere Befestigungselemente 5l, 5r durch Verklebung stoffschlüssig angebracht. Das obere Befestigungselement 4l und das untere Befestigungselement 5l sind in einem Bereich eines (bei Sicht von hinten) linken Rands 6l der Rückseite 3 der Frontplatte 2 angeordnet ("linksseitiger Satz"), und das obere Befestigungselement 4r und das untere Befestigungselement 5r sind in einem Bereich eines rechten Rands 6r angeordnet ("rechtsseitiger Satz"). Die oberen Befestigungselemente 4l und 4r sind im Bereich eines oberen Rands 6o der Frontplatte 2 angeordnet und die unteren Befestigungselemente 5l und 5r sind im Bereich eines unteren Rands 6u angeordnet. Das linke, obere Befestigungselement 4l ist genauer in **Fig.2** gezeigt, das linke, untere Befestigungselement 5l ist genauer in **Fig.3** gezeigt.

Die oberen Befestigungselemente 4l und 4r sind als Klebewinkel in Form von Blechteilen mit einer U-profilartigen Grundform ausgestaltet. Die beiden oberen Befestigungselemente 4l, 4r sind dabei senkrecht ausgerichtet und vergleichsweise kurz, z.B. nicht länger als 5 cm. Mit ihrer flachen Grundseite 7 (dem 'Boden' des 'U') sind die Befestigungselemente 4l und 4r mit der Frontplatte 2 verklebt. Die beiden oberen Befestigungselemente 4l, 4r sind so ausgestaltet, dass mindestens ein weiteres Türelement an ihnen befestigbar ist.

Die unteren Befestigungselemente 5l und 5r sind ebenfalls Blechteile mit einer Uprofilartigen Grundform, jedoch länger als die oberen Befestigungselemente 4l, 4r, und ebenfalls senkrecht ausgerichtet. Mit ihrer flachen Grundseite 8 sind auch die unteren Befestigungselemente 5l und 5r mit der Frontplatte 2 verklebt. Die beiden unteren Befestigungselemente 5l, 5r sind so ausgestaltet, dass mindestens ein weiteres Türelement an ihnen anordenbar ist.

Das obere Befestigungselemente 4l oder 4r und das untere Befestigungselemente 5l bzw. 5r eines Satzes von Befestigungselementen weisen eine gemeinsame Länge auf, welche nicht größer als eine Höhe der Frontplatte 2 ist.

In dem gezeigten Ausführungsbeispiel ist jeweils ein Türscharnier 9 in die unteren Befestigungselemente 5l und 5r eingesetzt, wobei nur das linksseitige Türscharnier 9 gezeigt und das rechtsseitige Türscharnier 9 verdeckt ist.

Auch sind ein Türprofil 10l an dem linksseitigen Satz der Befestigungselemente 4l, 5l und ein Türprofil 10r an dem rechtsseitigen Satz der Befestigungselemente 4r, 5r angebracht.

Darüber hinaus ist eine oberseitige Türabdeckung 11 an den oberen Befestigungselementen 4l, 4r befestigt.

Ferner weist die Backofentür 1 eine vordere Zwischenscheibe 12, eine hintere Zwischenscheibe 13 und eine Innenscheibe 14 auf, welche jeweils nicht durchsichtig eingezeichnet sind. Die vordere Zwischenscheibe 12 liegt auf den Türprofilen 10 auf, die hintere Zwischenscheibe 13 ist dazu in rückwärtiger Richtung beabstandet angeordnet. Von der hinteren Zwischenscheibe 13 beabstandet und noch weiter in rückwärtige Richtung angeordnet befindet sich die Innenscheibe 14, welche bei geschlossener Backofentür 1 einen Garraum eines zugehörigen Backofens begrenzt. In der gezeigten Ausführungsform werden die Zwischenscheiben 12, 13 und die Innenscheibe 14 nicht direkt durch die Befestigungselemente 4l, 4r, 5l, 5r gehalten, auch wenn dies grundsätzlich möglich ist, wie weiter unten genauer beschrieben. Vielmehr können diese Scheiben 12 bis 14 beispielsweise mittels einer gesonderten Klammeranordnung an den Türprofilen 10 befestigt werden.

Die Backofentür 1 kann ferner linksseitig und rechtsseitig je eine Abdeckung 15 aufweisen, welche eine Fläche des Türprofils 10l oder 10r abdecken, durch welche das Türscharnier 9 sichtbar ist.

An einer Vorderseite der Frontplatte kann ein davon nach vorne abgehender Türgriff (o.Abb.) befestigt sein, z.B. mittels einer Verschraubung.

Nun wird ein möglicher Montageablauf der Backofentür 1 in Bezug auf die Befestigungselemente 4l, 4r, 5l, 5r beschrieben.

Zunächst werden die Befestigungselemente 4l, 4r, 5l, 5r mit ihren Grundseiten 7 bzw. 8 an die Rückseite 3 der Frontseite 2 geklebt.

Folgend werden die Türscharniere 9 als erste Türelemente in die unteren Befestigungselemente 5l bzw. 5r eingesetzt. Zur korrekten Positionierung weisen die Türscharniere 9 an beiden Seiten seitlich vorstehende Zapfen 16 auf, welche in passende L-förmige Aussparungen 17 in den hochstehenden seitlichen Rändern 18 (den 'Schenkeln' des 'U') der unteren Befestigungselemente 5l, 5r eingreifen. Durch ein Hochschieben der Türscharniere 9 werden diese in den 'Fuß' der L-förmigen Aussparung 17 eingeschoben, so dass sie darin gegen ein Abheben gesichert sind.

Danach werden die Türprofile 10l, 10r als zweite Türelemente von Außen auf die Befestigungselement 4l, 5l bzw. 4r, 5r aufgesteckt, und damit auch über das jeweilige Türscharnier 9. Die Türprofile 10 weisen dazu Aussparungen 23 auf, durch welche Befestigungsbereiche 19 der Türscharniere 9 durchführbar sind. Die Befestigungsbereiche 19 dienen der Befestigung der Türscharniere 9 an dem Gehäuse des nicht gezeigten Backofens. Mittels des Aufsetzens der Türprofile 10l, 10r werden die zugehörigen Türscharniere 9 fixiert.

Zur Befestigung der Türprofile 10l, 10r an den unteren Befestigungselementen 5l, 5r werden diese z.B. miteinander verrastet, verhakt oder verschraubt.

Zur Befestigung der Türprofile 10 an den oberen Befestigungselementen 4l, 4r werden die Türprofile 10 auf die oberen Befestigungselemente 4l, 4r aufgesetzt und dann verschraubt. Dazu weisen die oberen Befestigungselemente 4l, 4r, wie in Fig.2 vergrößert gezeigt, jeweils einen hochstehenden seitlichen Rand 20 (einen 'Schenkel' des 'U') auf, der mindestens einen Befestigungsbereich oder Befestigungsteil zum Befestigen des zugehörigen Türprofils 10 aufweist. Der Befestigungsbereich ist hier in Form einer aus dem seitlichen Rand 20 herausgearbeiteten Lasche 21 oder Streifen, wobei die Lasche 21 an ihrem vorderen Ende einen waagerecht abgebogenen oder rechtwinklig abgewinkelten Auflagebereich 22 zum Auflegen des Türprofils 10 aufweist. Der Auflagebereich 22 weist ein Durchgangsloch oder Schraubloch 25 auf, ist dies bei dem Auflagebereich 24 nicht vorhanden. Bei einer Auflage des Türprofils 10r kommt dieses so auf den Auflagebereichen 22 und 24 zum liegen, dass ein Schraubloch 26 des Türprofils 10r mit dem Schraubloch 25 in Deckung kommt, so dass das Türprofil 10r mit dem Auflagebereich 22 verschraubt werden kann. Alternativ oder zusätzlich kann das obere Befestigungselement 41, 4r mit dem Türprofil 10l, 10r auch vernietet, verklebt, verrastet usw. werden.

Zum Befestigen des Türgriffs an der Frontplatte 2 zu ziehen kann eine Schraube auch durch ein Schraubloch 24 in der Grundseite 7 der oberen Befestigungselemente 4l bzw. 4r und weiter durch ein deckungsgleiches Schraubloch 28 in der Frontplatte 2 geführt werden, um so den Türgriff an die Frontplatte zu ziehen und durch eine Verschraubung zu befestigen.

Als ein weiteres Türelement kann die oberseitige Türabdeckung 11 beispielsweise durch ein Aufsetzen von oben auf die oberen Befestigungselemente 4l, 4r und folgendes Verrasten, Verschrauben, Verklemmen und/oder Verkleben usw. befestigt werden.

Selbstverständlich ist die vorliegende Erfindung nicht auf das gezeigte Ausführungsbeispiel beschränkt.

So kann anstelle der oberseitigen Türabdeckung und des von der Frontplatte fest nach vorne abstehenden Türgriffs als ein weiteres Türelement ein Türgriff an den oberen Befestigungselementen befestigt werden. Dieser Türgriff kann insbesondere ein Schwenkgriff sein. Bei einer Verwendung eines Schwenkgriffs kann die Tür in ihrer geöffneten Stellung beispielsweise in das Gehäuse des Backofens einschiebbar sein und der Schwenkgriff dabei parallel zu der Tür ausgerichtet sein ("Slide"-Anordnung).

Zusätzlich oder alternativ kann das weitere Türelement die Zwischenscheibe und/oder die Innenscheibe umfassen. Dazu kann z.B. mindestens eine Scheibe beispielsweise auf den unteren Befestigungselementen aufgesetzt werden und dann an den oberen Befestigungselementen befestigt werden. Dazu mögen die unteren Befestigungselemente so weit nach hinten verlängert sein, beispielsweise mittels einer langen, sich in rückwärtiger Richtung erstreckenden Lasche, dass die mindestens eine Scheibe darauf absetzbar ist. Ein zum Absetzen der Scheibe(n) vorgesehener Bereich der unteren Befestigungselemente mag eine jeweilige Vertiefung oder Einkerbung zur genauen Positionierung der Scheibe(n) aufweisen. Die oberen Befestigungselemente mögen insbesondere federnde Laschen oder Laschenbereiche aufweisen, um die Scheibe(n) durch Druck rastend aufnehmen zu können. Die Scheibe(n) wäre(n) dann insbesondere durch eine Klemmung oder eine Presspassung fixiert.

### Bezugszeichenliste

- 1: Backofentür
- 2: Frontplatte
- 3: Rückseite
- 4l: oberes Befestigungselement
- 4r: oberes Befestigungselement
- 5l: unteres Befestigungselement
- 5r: unteres Befestigungselement
- 6l: linker Rand
- 6o: oberer Rand
- 6u: unterer Rand
- 7: Grundseite
- 8: Grundseite
- 9: Türscharnier
- 10: Türprofil
- 10l: linkes Türprofil
- 10r: rechtes Türprofil
- 11: Türabdeckung
- 12: vordere Zwischenscheibe
- 13: hintere Zwischenscheibe
- 14: Innenscheibe
- 15: Abdeckung
- 16: Zapfen
- 17: Aussparung
- 18: Hochstehender Rand
- 19: Befestigungsbereich
- 20: Rand
- 21: Lasche
- 22: Ablagebereich
- 23: Aussparung
- 24: Schraubloch
- 25: Schraubloch
- 26: Schraubloch
- 28: Schraubloch

## Patentansprüche

1. Haushaltsgerätetür (1), aufweisend eine flächige Frontabdeckung (2), wobei die Frontabdeckung (2) an ihrer Rückseite (3) linksseitig und rechtsseitig je ein senkrecht ausgerichtetes Türprofil (10) aufweist, wobei
- an der Rückseite (3) der Frontabdeckung (2) linksseitig und rechtsseitig jeweils ein Satz aus einem oberen Befestigungselement und einem unteren Befestigungselement (4l, 5l; 4r, 5r) angebracht ist und
- an dem linksseitigen Satz (4l, 5l) und an dem rechtsseitigen Satz (4r, 5r) jeweils ein Türprofil (10) angebracht ist,
**dadurch gekennzeichnet, dass**
- die unteren Befestigungselemente (51, 5r) eine U-profilartige Grundform aufweisen,
- die unteren Befestigungselemente (5l, 5r) mit ihren flachen Grundseiten (8) an der Frontabdeckung (2) angebracht sind und
- zwei Türscharniere (9) als weitere Türelemente vorhanden sind, welche in ein jeweiliges unteres Befestigungselement (51, 5r) eingesetzt sind.

2. Haushaltsgerätetür (1) nach Anspruch 1, **dadurch gekennzeichnet, dass** die Türscharniere (9) an beiden Seiten seitlich vorstehende Zapfen (16) aufweisen, die in passende L-förmige Aussparungen (17) in hochstehenden seitlichen Rändern (18) der unteren Befestigungselemente (5l, 5r) eingreifen.

3. Haushaltsgerätetür (1) nach Anspruch 2, **dadurch gekennzeichnet, dass**
- die Türprofile (101, 10r) von außen auf die Befestigungselemente (5l, 5r) und über die Türscharniere (9) aufgesteckt sind, und dass
- die Türprofile (101, 10r) Aussparungen (23) aufweisen, durch welche Befestigungsbereiche (19) der Türscharniere (9) durchgeführt sind.

4. Haushaltsgerätetür (1) nach einem der vorhergehenden Ansprüche, **dadurch gekennzeichnet, dass** an zumindest zwei gleichartigen Befestigungselementen (4r, 41; 5r, 5l) mindestens ein weiteres Türelement (9, 101, 10r, 11-14) angebracht ist

5. Haushaltsgerätetür (1) nach Anspruch 4, **dadurch gekennzeichnet, dass** das weitere Türelement (11-14) eine oberseitige Türabdeckung (11) umfasst, welche an den oberen Befestigungselementen (4l, 4r) befestigt ist.

6. Haushaltsgerätetür (1) nach Anspruch 4, **dadurch gekennzeichnet, dass** das weitere Türelement (11-14) einen Schwenkgriff umfasst, welcher an den oberen Befestigungselementen (4l, 4r) befestigt ist.

7. Haushaltsgerätetür (1) nach einem der vorhergehenden Ansprüche, **dadurch gekennzeichnet, dass** das weitere, Türelement (11-14) mindestens eine Zwischenscheibe (12, 13) und/oder eine Innenscheibe (14) umfasst, welche an den oberen Befestigungselementen (41, 4r) und den unteren Befestigungselementen (5l, 5r) befestigt ist.

8. Haushaltsgerätetür (1) nach Anspruch 7, **dadurch gekennzeichnet, dass** die unteren Befestigungselemente (5l, 5r) einen Auflagebereich aufweisen, auf denen die Zwischenscheibe (12, 13) und/oder die Innenscheibe (14) aufgesetzt ist, und die oberen Befestigungselemente (4l, 4r) einen Befestigungsbereich zum Befestigen der Zwischenscheibe (12, 13) und/oder der Innenscheibe (14) aufweist.

9. Haushaltsgerätetür (1) nach Anspruch 8, **dadurch gekennzeichnet, dass** die oberen Befestigungselemente (4l, 4r) als Rastelemente zum verrastenden Befestigen der Zwischenscheibe (12, 13) und/oder der Innenscheibe (14) ausgebildet sind.

10. Haushaltsgerätetür (1) nach einem der vorhergehenden Ansprüche, **dadurch gekennzeichnet, dass** die oberen Befestigungselemente (4l, 4r) und/oder die unteren Befestigungselemente (5l, 5r) Blechteile sind.

11. Haushaltsgerätetür (1) nach einem der vorhergehenden Ansprüche, **dadurch gekennzeichnet, dass** die oberen Befestigungselemente (4l, 4r) eine U-profilartige Grundform aufweisen.

12. Haushaltsgerätetür (1) nach einem der vorhergehenden Ansprüche, **dadurch gekennzeichnet, dass** die oberen Befestigungselemente (4l, 4r) und/oder die unteren Befestigungselemente (5l, 5r) an der Frontabdeckung (2) aufgeklebt sind.

## Claims

1. Household appliance door (1) having a plantar front cover (2), wherein the front cover (2) has a door profile (10) aligned perpendicularly to the left and right of its rear (3), wherein
- a set comprising an upper fastening element and a lower fastening element (4l, 5l; 4r, 5r) is attached to the left and right of the rear (3) of the front cover (2) in each case and
- a door profile (10) is attached to the left set (4l, 5l) and to the right set (4r, 5r) in each case,
**characterised in that**
- the lower fastening elements (51, 5r) have a U-profile-shaped basic shape,
- the lower fastening elements (51, 5r) are attached with their planar base sides (8) to the front cover (2) and
- two door hinges (9) are present as further door elements, which are inserted into a respective lower fastening element (51, 5r).

2. Household appliance door (1) according to claim 1, **characterised in that** the door hinges (9) have laterally projecting pins (16) on both sides, said pins engaging in appropriate L-shaped recesses (17) in vertical lateral edges (18) of the lower fastening elements (51, 5r).

3. Household appliance door (1) according to claim 2, **characterised in that**,
- the door profiles (10l, 10r) are plugged onto the fastening elements (51, 5r) and over the door hinges (9) from the outside, and
- the door profiles (10l, 10r) have recesses (23), through which fastening areas (19) of the door hinges (9) are passed.

4. Household appliance door (1) according to one of the preceding claims, **characterised in that** at least one further door element (9, 101, 10r, 11-14) is attached to at least two identical fastening elements (4r, 41; 5r, 5l).

5. Household appliance door (1) according to claim 4, **characterised in that** the further door element (11-14) comprises an upper door cover (11), which is fastened to the upper fastening elements (41, 4r).

6. Household appliance door (1) according to claim 4, **characterised in that** the further door element (11-14) comprises a pivot handle, which is fastened to the upper fastening elements (41, 4r).

7. Household appliance door (1) according to one of the preceding claims, **characterised in that** the further door element (11-14) comprises at least one intermediate disc (12,13) and/or an inner disc (14), which is fastened to the upper fastening elements (41, 4r) and the lower fastening elements (51, 5r).

8. Household appliance door (1) according to claim 7, **characterised in that** the lower fastening elements (51, 5r) have a support area, on which the intermediate disc (12, 13) and/or the inner disc (14) is placed, and the upper fastening elements (41, 4r) have a fastening area for fastening the intermediate disc (12, 13) and/or the inner disc (14).

9. Household appliance door (1) according to claim 8, **characterised in that** the upper fastening elements (41, 4r) are embodied as latching elements for fastening the intermediate disk (12, 13) and/or the inner disk (14) in a latching manner.

10. Household appliance door (1) according to one of the preceding claims, **characterised in that** the upper fastening elements (41, 4r) and/or the lower fastening elements (51, 5r) are sheet metal parts.

11. Household appliance door (1) according to one of the preceding claims, **characterised in that** the upper fastening elements (41, 4r) have a U-profile-shaped basic shape.

12. Household appliance door (1) according to one of the preceding claims, **characterised in that** the upper fastening elements (41, 4r) and/or the lower fastening elements (51, 5r) are glued to the front cover (2).

## Revendications

1. Porte d'appareil ménager (1) présentant un panneau frontal plan (2), le panneau frontal (2) présentant, sur sa face arrière (3), à gauche et à droite, respectivement un profilé de porte (10) orienté verticalement,
- respectivement un ensemble composé d'un élément de fixation supérieur et d'un élément de fixation inférieur (41, 5l ; 4r, 5r) étant monté sur la face arrière (3) du panneau frontal (2), à gauche et à droite, et
- respectivement un profilé de porte (10) étant monté sur l'ensemble de gauche (41, 5l) et sur l'ensemble de droite (4r, 5r),
**caractérisée en ce que**
- les éléments de fixation inférieurs (51, 5r) présentent une forme de base de type profilé en U,
- les éléments de fixation inférieurs (5l, 5r) sont montés avec leurs faces de base planes (8) sur le panneau frontal (2)
et
- deux charnières de porte (9) sont présentes en tant qu'éléments de porte supplémentaires qui sont insérés dans un élément de fixation inférieur respectif (5l, 5r).

2. Porte d'appareil ménager (1) selon la revendication 1, **caractérisée en ce que** les charnières de porte (9) présentent des deux côtés des ergots saillants latéralement (16) qui s'engagent dans des évidements adaptés en forme de L (17), ménagés dans des bords latéraux remontants (18) des éléments de fixation inférieurs (5l, 5r).

3. Porte d'appareil ménager (1) selon la revendication 2, **caractérisée en ce que**
- les profilés de porte (10l, 10r) sont emboîtés depuis l'extérieur sur les éléments de fixation (5l, 5r) et par-dessus les charnières de porte (9) et
- les profilés de porte (10l, 10r) comportent des évidements (23) par lesquels passent des zones de fixation (19) des charnières de porte (9).

4. Porte d'appareil ménager (1) selon l'une des revendications précédentes, **caractérisée en ce qu'**au moins un autre élément de porte (9, 10l, 10r, 11-14) est monté sur au moins deux éléments de fixation de même type (4r, 41 ; 5r, 5l).

5. Porte d'appareil ménager (1) selon la revendication 4, **caractérisée en ce que** l'autre élément de porte (11-14) comprend un cache de porte supérieur (11) qui est fixé aux éléments de fixation supérieurs (4l, 4r).

6. Porte d'appareil ménager (1) selon la revendication 4, **caractérisée en ce que** l'autre élément de porte (11-14) comprend une poignée pivotante qui est fixée aux éléments de fixation supérieurs (4l, 4r).

7. Porte d'appareil ménager (1) selon l'une des revendications précédentes, **caractérisée en ce que** l'autre élément de porte (11-14) comprend au moins une vitre intermédiaire (12, 13) et/ou une vitre intérieure (14) qui est fixée aux éléments de fixation supérieurs (41, 4r) et aux éléments de fixation inférieurs (51, 5r).

8. Porte d'appareil ménager (1) selon la revendication 7, **caractérisée en ce que** les éléments de fixation inférieurs (51, 5r) présentent une zone d'appui sur laquelle sont posées la vitre intermédiaire (12, 13) et/ou la vitre intérieure (14) et les éléments de fixation supérieurs (41, 4r) présentent une zone de fixation pour fixer la vitre intermédiaire (12, 13) et/ou la vitre intérieure (14).

9. Porte d'appareil ménager (1) selon la revendication 8, **caractérisée en ce que** les éléments de fixation supérieurs (4l, 4r) sont réalisés en tant qu'éléments d'encliquetage pour la fixation par encliquetage de la vitre intermédiaire (12, 13) et/ou de la vitre intérieure (14).

10. Porte d'appareil ménager (1) selon l'une des revendications précédentes, **caractérisée en ce que** les éléments de fixation supérieurs (41, 4r) et/ou les éléments de fixation inférieurs (51, 5r) sont des pièces de tôle.

11. Porte d'appareil ménager (1) selon l'une des revendications précédentes, **caractérisée en ce que** les éléments de fixation supérieurs (41, 4r) présentent une forme de base de type profilé en U.

12. Porte d'appareil ménager (1) selon l'une des revendications précédentes, **caractérisée en ce que** les éléments de fixation supérieurs (4l, 4r) et/ou les éléments de fixation inférieurs (5l, 5r) sont collés sur le panneau frontal (2).
